# EUROPÄISCHE PATENTSCHRIFT

(11) **EP 3 763 266 B1**
(45) Veröffentlichungstag und Bekanntmachung des Hinweises auf die Patenterteilung: **01.09.2021**
(21) Anmeldenummer: 19186097.2
(22) Anmeldetag: 12.07.2019
(51) Int. Cl.: A47L 1/05, A47L 5/24, A47L 7/00

(54) **TRAGBARES SAUGGERÄT**
PORTABLE VACUUM APPARATUS
ASPIRATEUR PORTATIF

(43) Veröffentlichungstag der Anmeldung: 13.01.2021
(73) Patentinhaber: Leifheit AG, 56377 Nassau (DE)
(72) Erfinder: WINDRICH, Michael, 65183 Wiesbaden (DE); TRUMMER, Thomas, 8321 St. Margarethen an der Rab (AT); DENK, André, 56377 Nassau (DE); SAMBALE, Christian, 65510 Idstein (DE)
(74) Vertreter: btb IP Bungartz Baltzer Partnerschaft mbB Patentanwälte

(56) Entgegenhaltungen:
- EP-A1- 2 845 530
- EP-A2- 2 837 316
- WO-A1-2015/007327
- CN-U- 203 898 196
- DE-U1- 29 622 010
- GB-A- 2 437 702
- US-A- 6 082 595
- US-A1- 2010 269 284
- US-B1- 6 216 314
- US-B1- 6 347 428
- US-B1- 6 687 952

## Beschreibung

Die Erfindung betrifft ein tragbares Sauggerät nach dem Oberbegriff des Anspruchs 1. Insbesondere betrifft die Erfindung ein tragbares Sauggerät mit einem in eine Saugdüse mündenden Saugkanal und mit einem, einen Griff aufweisenden Gehäuse, einem Sauggutbehälter mit einer Öffnung und einem die Öffnung verschließenden Verschluss und einem Saugaggregat zur Erzeugung einer Saugströmung, die einen an der Saugdüse anliegenden Saugunterdruck bereitstellt, und mit einer Abscheideeinrichtung, die die über die Saugdüse angesaugte Saugströmung in eine aus dem Sauggerät strömende Abluftströmung und in Sauggut in Form von Partikeln und/oder Fluidbestandteilen aufzuteilen vermag, wobei die abgeschiedenen Partikel oder Fluidbestandteile in dem Sauggutbehälter gesammelt sind. Zudem sind diese Geräte üblicherweise batteriebetrieben und werden in der Hand eines Benutzers gehalten, während dieser die Abziehlippe entlang der abzusaugenden Fläche führt.

Tragbare Geräte dieser Art sind unter anderem aus der EP 2 845 530 B1 bekannt. Die bekannten Sauggeräte werden verwendet, um ein Flüssigkeit-/Luftgemisch aufzusaugen. Dies kann, wie im Fall der genannten Vorrichtung, zum Aufsaugen von Flüssigkeit, zum Beispiel von einer ebenen Oberfläche wie einer Tischplatte, von Fensterscheiben oder Fliesen erfolgen. Zum rückständefreien Reinigen der Oberflächen sehen ist bei den gattungsgemäßen Geräten eine an der Saugdüse angeordnete Abziehlippe vorgesehen. Weitere tragbare Geräte dieser Art, die ähnliche Lösungen wie die EP 2 845 530 B1 für den Verschluss aufweisen, sind aus der EP 2 837 316 A2, der GB 2 437 702 A, der CN 203 898196 U und der WO 2015/007327 A1 bekannt. Die US 6 687 952 B1 zeigt eine Saugdüse mit Nass-/Trockensaugfunktion mit einem vergleichbaren Verschluss.

Die gattungsgemäßen Geräte haben oftmals am Sauggutbehälter einen als kleinen Stopfen ausgeführten Verschluss zur Entleerung des Sauggut sowie einer größeren Öffnung, bzw. Teilung des Sauggutbehälters für eine bessere Reinigung. Auch ist die größere Öffnung bzw. Teilung des Sauggutbehälters aus Gründen der Montierbarkeit vorgesehen, um die Montage von innen liegenden Teilen wie beispielsweise der Sauggutführung zu ermöglichen. Beispielsweise beschreibt die US 6,216,314 B1 ein Sauggerät mit einem Verschlussstopfen mit eine Öffnungslasche, der über ein Haltelasche an dem Sauggerät gesichert ist. Die US 6,347,428 B1 beschreibt hingegen eine geschraubte Verschlusskappe.

Bei den gattungsgemäßen Geräten ist das Entleeren des Sauggutbehälters aufwendig und langwierig und damit nicht anwendungsfreundlich. Oftmals müssen einige Bauteile des Sauggeräts zunächst demontiert werden und je nach Sauggerät auch Verbindungselemente gelöst werden, um den Sauggutbehälter zu entleeren und zu reinigen. Bei der Entleerung über einen als Stopfen ausgeführten Verschluss ist ein restloses Entleeren häufig nicht möglich, da oftmals geringe Sauggutmengen in durch die Sauggutbehältergeometrie gebildeten Saugguttaschen überbleiben.

Um die Dichtigkeit des Verschlusses sicherzustellen, ist es üblicherweise erforderlich die Verschlüsse der gattungsgemäßen Sauggeräte mit einer runden Geometrie und Dichtkontur auszugestalten. Hieraus resultieren gestalterische Einschränkungen in Bezug auf die Lage und Ausgestaltung des Verschlusses und damit auf das Design des Sauggeräts.

Die US 6 082 595 A ist eine Sprühflasche mit in das Gehäuse, das auch Tank für Frischwasser oder Reinigungsmedium ist, integrierter Abziehlippe bekannt. Hier ist im oberen Bereich des Gehäuses eine über einen Verschluss verschließbare Öffnung vorgesehen, über die der Tank befüllt werden kann. Der Verschluss führt dabei die Kontur der oberen Tankseite fort.

Es ist die Aufgabe der Erfindung, ein tragbares Sauggerät bereitzustellen, das bei niedrigen Herstellungskosten und flexibler Geometriegebung ein einfaches Entleeren des Sauggutbehälters ermöglicht.

Die Lösung der Aufgabe erfolgt erfindungsgemäß durch ein tragbares Sauggerät mit den Merkmalen des Anspruchs 1. Bevorzugte Ausgestaltungen der Erfindung sind in den Unteransprüchen und der nachfolgenden Beschreibung angegeben, die jeweils einzeln oder in Kombination einen Aspekt der Erfindung darstellen können.

Bei dem Sauggerät ist der Verschluss aus zumindest einem ersten Verschlusselement und einem zweiten Verschlusselement gebildet, derart, dass das erste Verschlusselement dazu eingerichtet ist, die Öffnung des Sauggutbehälters gegen Austritt von Sauggut abzudichten und das zweite Verschlusselement außerhalb des ersten Verschlusselements angeordnet ist.

Die Ausgestaltung des Verschlusses mit zwei Elementen ermöglicht funktionelle Vorteile bei gleichzeitiger hoher Gestaltungsfreiheit. So ist eine sichere Abdichtung durch eine runde Kontur einer dichtenden Fläche des ersten Verschlusselements realisiert, wobei aber das äußere zweite Verschlusselement eingerichtet ist, eine Außenkontur des Gehäuses des Sauggeräts, also die Sauggerätegeometrie fortzuführen.

Durch die erfindungsgemäße Ausgestaltung kann der Verschluss konstruktiv derart gestaltet werden, dass ein übermäßiger Materialeinsatz sowie Masseanhäufungen vermieden werden. Dies wirkt sich wiederum positiv auf die Kosten aus. Auch können fertigungsbedingte Einfallstellen vermieden werden.

Der Verschluss, also das erste und zweite Verschlusselement, kann einstückig ausgebildet sein. Insbesondere ist das zweite Verschlusselement von dem ersten Verschlusselement beabstandet. Dabei kann das zweite Verschlusselement glockenartig um das erste Verschlusselement angeordnet sein. Ein Vorteil hiervon ist, dass die auf die Außenwandung des zweiten Verschlusselements wirkenden Kräfte von dem inneren, dichtenden ersten Verschlusselement entkoppelt werden, so dass eine unerwünschte Undichtigkeit, die zum Austritt von Sauggut aus dem Sauggutbehälter führen kann, vermieden wird.

Bei den erfindungsgemäßen Sauggeräten weist die Öffnung des Sauggutbehälters in vorteilhafterweise einen runden Querschnitt auf. Das erste Verschlusselement bildet dann einen die Öffnung abdichtenden korrespondierenden runden Querschnitt aus. Das zweite Verschlusselement ist eingerichtet, die Außenkontur des Gehäuses des Sauggeräts fortzuführen. Insbesondere kann das zweite Verschlusselement des Verschlusses eine dreidimensionale, einen Teil der Außenkontur bestimmenden Abschnitt ausbilden, z.B. ein kappenförmiges Element.

Die Form des Sauggeräts ist in einer besonders vorteilhaften Ausgestaltung der Erfindung so ausgebildet, dass sich das Sauggerät auf dem der Saugdüse gegenüberliegenden Endabschnitt in einen Griff des Sauggeräts erstreckt.

Zumindest ein Teil des Sauggutbehälters ist im Griff und der Verschluss im Griff angeordnet. Da das zweite Verschlusselement unabhängig vom ersten Verschlusselement gestaltet werden kann, bildet der Verschluss in vorteilhafter Weise einen Teil des Griffs. Dadurch, dass sich der Sauggutbehälter bis zum distalen Ende des Griffs erstreckt, wird eine besonders kompakte Bauweise des Sauggeräts erreicht.. Auf diese Weise wird der Bauraum vollständig ausgenutzt. Der Verschluss ist am distalen Ende des Griffs angeordnet und bildet in vorteilhafter Weise das distale Ende des Griffs. So kann nicht nur eine durch den Verschluss verschließbare größere Öffnung im Sauggutbehälter vorgesehen sein, die wiederum ein Entleeren des Sauggutbehälters erleichtert, sondern es wird auch durch die Anordnung des Verschlusses am distalen Ende des Griffs oder auch beim Ausbilden des Sauggutbehälters bis zum distalen Ende des Griffs ein restloses Entleeren des Sauggutbehälters ermöglicht.

Das zweite Verschlusselement ist bevorzugt aus einem Weichmaterial gebildet. Dies kann beispielsweise ein weicher Kunststoff oder ein gummielastisches Material sein. Auf diese Weise wird eine gute Haptik erreicht, sodass der Benutzer den Verschluss leicht ergreifen und öffnen kann. Zudem stellt der Verschluss auch einen Stoß- und Kratzschutz dar, wenn das Gerät bei der Benutzung versehentlich gegen ein Objekt oder Gegenstand stößt bzw. die zu reinigende Fläche beim Reinigungsvorgang berührt wird oder das Sauggerät gar hinunterfällt.

Ferner kann der Verschluss ein oder mehrere Funktionselemente aufweisen, die mit im Bereich der Öffnung des Sauggutbehälters korrespondierenden Gegenstücken zusammenwirken. Die Funktionselemente können dabei vorzugsweise zwischen dem ersten Verschlusselement und dem zweiten Verschlusselement angeordnet sein.

Beispielsweise kann ein Teil der Funktionselemente als Rippen ausgebildet sein. Diese sind eingerichtet das zweite Verschlusselement gegenüber dem ersten Verschlusselement abzustützen.

Alternativ oder ergänzend kann auch zumindest ein Teil der Funktionselemente als Verbindungselemente, insbesondere in Verbindung mit korrespondierenden Gegenstücken im Bereich der Öffnung des Sauggutbehälters ausgebildet sein. Z.B. können dies Schraub- oder Bajonettverschluss-Verbindungselemente sein.

Das erste Verschlusselement ist bevorzugt aus einem Weichmaterial ausgebildet und so ausgestaltet, die Öffnung des Sauggutbehälters dichtend gegenüber der Umgebung zu verschließen. Auch kann alternativ oder zusätzlich ein separates Dichtelement am ersten Verschlusselement angeordnet sein, um die Abdichtung der Öffnung zu erreichen. Das Dichtelement kann als separates Teil ausgebildet sein oder aber auch am ersten Verschlusselement angespritzt sein.

Ein weiterer Vorteil ist, dass die auf die Außenwandung wirkenden Kräfte von der inneren, dichteren Wandung entkoppelt werden, sodass eine unerwünschte Undichtigkeit vermieden werden kann.

Weitere Merkmale und Vorteile der Erfindung ergeben sich aus der nachfolgenden Beschreibung bevorzugter Ausführungsbeispiele anhand der Zeichnungen.

In den Zeichnungen zeigt in:
- Fig. 1: eine Seitenansicht des erfindungsgemäßen Sauggeräts in einer ersten Ausführungsform,
- Fig. 2: eine perspektivische Ansicht des erfindungsgemäßen Sauggeräts aus Fig. 1 mit abgezogenem Verschluss,
- Fig. 3: eine Ausführungsform eines Stopfens für das Sauggerät aus Fig. 1,
- Fig. 4: eine Vorderansicht des Stopfens aus Fig. 3.,
- Fig. 5: eine perspektivische Ansicht des Verschlusses aus Fig. 3 im Schnitt und in
- Fig. 6: den hinteren Teil einer unteren Griffschale des Sauggeräts in perspektivischer Ansicht und des zugehörigen Verschlusses.

In Figur 1 ist das Sauggerät 2 in einer Seitenansicht dargestellt. Das Sauggerät 2 ist als ein handbetätigter Fenstersauger ausgebildet. Das Sauggerät 2 umfasst im vorderen Bereich eine als Flachdüse ausgeführte Saugdüse 4 mit oberhalb und unterhalb der Flachdüsenöffnung angeordneten Abziehlippen 5, die an einer sich aus zwei parallelen Ebenen bildenden schnabelförmigen Aufnahme 62 über eine Klemmverbindung lösbar angeordnet ist. In Strömungsrichtung weisend weist das Sauggerät 2 einen sich an die Saugdüse 4 anschließenden Ansaug- und Abscheidebereich, ein Saugaggregat 10, einen Sauggutbehälter 8 und einen Verschluss 42 auf. Die zuvor genannten Komponenten sind von einem Gehäuse 6 des Sauggeräts 2 aufgenommen.

Hinter der schnabelförmigen Aufnahme 62 ist die Form des Sauggeräts 2 zunächst im Bereich des Abscheidebereichs 12 und des Saugaggregats 10 bauchig geformt und erstreckt sich anschließend in einen hinteren Bereich, der einen Handgriff als ausgebildeten Griff 48 bildet. Der Griff 48 schließt am distalen Ende mit dem Verschluss 42 ab. Der Sauggutbehälter 8 befindet sich größtenteils in dem Griff 48 und erstreckt sich bis zum Ende des Griffs 48. Am distalen Ende des Griffs 48 ist eine Öffnung 40 im Sauggutbehälter 8 vorgesehen, die durch den Verschluss 42 gegen Austritt von Sauggut, insbesondere Wasser, dichtend verschlossen ist.

Das Gehäuse 6 des Sauggeräts 2 ist mehrteilig ausgebildet. Es umfasst eine obere Gehäuseschale 64, welche Lüftungsschlitze 66 für die Abluftströmung und eine Aussparung für einen Betätigungsknopf 68 zum An- und Ausschalten des Geräts 2 aufweist. Die obere Gehäuseschale 64 des Gehäuses 6 ist auf einen unteren Teil des Gehäuses 6 aufgesetzt. Der untere Teil des Gehäuses 6 bildet als eine Griffschale 70 einen Teil des Handgriffs 48, der mehrteilig ausgeführt ist. Die Griffschale 70 wiederum bildet gleichzeitig eine untere Begrenzung des Sauggutbehälters 8. Ansaug- und Abscheidebereich sind jeweils von einem vorderen Teil des Gehäuses 6, der zudem die Aufnahme für die Saugdüse 4 ausbildet, aufgenommen.

Die Form des Sauggerätes 2 ist derart ausgebildet, dass sich das Sauggerät 2 bei dessen Abstellen auf eine ebene Abstellfläche 72 von zwei Abstellbereichen aufgenommen ist. Den ersten Abstellbereich bildet der untere Teil der Griffschale 70, an dem zwei Füße als Abstellelemente 74 vorgesehen sind. Die zwei Abstellelemente 74 sind beidseitig von einer Längsachse des Sauggeräts 2 beabstandet angeordnet. Den zweiten Abstellbereich bildet ein Teil des Verschlusses 42. Durch die beiden Abstellelemente 74 kann das Sauggerät 2 kippstabil auf die ebene Abstellfläche 72 gestellt werden.

Die Abstellbereiche sind so am Sauggerät 2 angeordnet, dass die Saugdüse 4 und insbesondere die Abziehlippe 5 von der ebenen Abstellfläche 72 beabstandet sind. Sowohl der Außenbereich des Verschlusses 42 als auch die als Füße ausgebildeten Abstellelemente 74 sind aus einem Weichmaterial, insbesondere aus einem gummiartigen Material gebildet. Hierdurch wird neben einem stabilen und oberflächenschonenden Stand des Sauggeräts 2 beim Abstellen des Sauggeräts 2 auch eine Beschädigung bei der Benutzung des Sauggeräts 2, bei nicht bestimmungsgemäßer Berührung des Sauggeräts 2 mit der zu reinigenden Oberfläche oder den darum liegenden Oberflächen vermieden.

Figur 2 zeigt eine perspektivische Ansicht des Sauggeräts 2 aus Figur 1. Zu erkennen ist der obere Teil der Aufnahme der Saugdüse 4, in der die als Flachdüse ausgebildete Saugdüse 4 lösbar über die Klemmverbindung eingesetzt ist. Durch die lösbare Verbindung können, je nach Anwendungsbereich, auch andere Saugdüsen 4 in die Aufnahme der Saugdüse 4 eingesetzt werden. Der die Außenkontur des Geräts 2 fortführende Verschluss 42 ist im demontierten Zustand beabstandet vom Sauggerät 2 dargestellt. Der Verschluss 42 weist am Ende einen Greifbereich auf, der durch einen erhöhten Rand im hinteren Bereich gebildet ist.

Eine größere Darstellung einer Ausführungsform des erfindungsgemäßen Verschlusses 42 zeigt Figur 3. Der Verschluss 42 setzt sich aus einem ersten Verschlusselement 44 und einem zweiten Verschlusselement 46 zusammen. Das erste Verschlusselement 44 hat die Form eines einseitig offenen Zylinders. Der Zylinder ist am offenen Ende abgefast. Ferner sind auf der Außenseite des Zylinders hinter der Abfasung zwei als Dichtringe ausgebildete Dichtelemente 58 vorgesehen, die einstückig in dem ersten Verschlusselement 44 ausgebildet sind.

Das erste Verschlusselement 44 wird in die Öffnung des Sauggutbehälters 8 geschoben und dichtet den Sauggutbehälter 8 gegen Austritt von Sauggut ab. In der Ausführungsform ist das erste Verschlusselement 44 aus einem gummiartigen Weichmaterial gebildet. Das Verschlusselement 44 kann aber auch aus einem Kunststoff gebildet sein, an den die Dichtelemente 58 angespritzt oder als separate Dichtringe aufgesetzt werden.

Da es Aufgabe des ersten Verschlusselement 44 ist, die Öffnung 40 des Sauggutbehälters 8 gegen den Austritt des Saugguts dichtend zu verschließen, ist das erste Verschlusselement 44 entsprechend korrespondierend an die Öffnung 40 des Sauggutbehälters 8 geometrisch angepasst. Dagegen kann für das zweite Verschlusselement 46 eine beliebige Form gewählt werden.

Das zweite Verschlusselement 46 ist glockenartig um das erste Verschlusselement 44 angeordnet und weist eine vom ersten Verschlusselement 44 verschiedene Form auf.

Vorliegend ist das zweite Verschlusselement 46 von seiner Geometrie so ausgebildet, dass die Außenkontur des Sauggeräts 2 weitergeführt ist und der Verschluss 42 das distale Ende des Sauggeräts 2 bildet.

Das zweite Verschlusselement 46 ist vom ersten Verschlusselement 44 beanstandet angeordnet, damit das erste Verschlusselement 44 in die Öffnung 40 des Sauggutbehälters 8 eingesetzt werden kann. Eine die Öffnung 40 des Sauggutbehälters 8 bildende Wandung 41 ist dann bei montiertem Verschluss 42 zwischen dem ersten und zweiten Verschlussteil 44, 46 aufgenommen. Ferner bewirkt die Beabstandung auch einen Stoßschutz des Sauggeräts 2 und einen Schutz der durch das erste Verschlusselement 44 bewirkten Dichtung.

Der Verschluss 42 weist zwischen den beiden Verschlusselementen 44, 46 mehrere als Rippen 50 und Führungs- bzw. Zentrierelemente 52 ausgebildete Funktionselemente auf. Die Funktionselemente sind jeweils am zweiten Verschlusselement 46 angeordnet und mit diesem einstückig verbunden. An der oberen Wandung des zweiten Verschlusselementes 46 sind symmetrisch von der Längsachse des Sauggerätes 2 beanstandet jeweils zwei paarweise angeordnete Rippen 50 vorgesehen, die jeweils derart geformt sind, dass sie bei montiertem Verschluss 42 den oberen Teil des zweiten Verschlusselementes 46 gegen die Wandung 41 der Öffnung 40 des Sauggutbehälters 8 abstützen, insbesondere an der Wandung 41 der Öffnung 40 des Sauggutbehälters 8 anliegen.

Ferner sind von der Längsachse des Sauggeräts 2 symmetrisch beanstandete, als Führungs- bzw. Zentrierelemente 52 ausgebildete Funktionselemente vorgesehen. Auf der äußeren Wandung 41 der Öffnung 40 des Sauggutbehälters 8 sind zu den Führungs- bzw. Zentrierelementen 52 korrespondierende Führungsmittel 56 vorgesehen.

Hierdurch wird ermöglicht, dass der Verschluss 42 nur in der bestimmungsgemäß vorgesehenen Ausrichtung auf die Öffnung 40 des Sauggutbehälters 8 gesetzt werden kann, damit insbesondere die Außenkontur des Sauggeräts 2 fortgeführt werden kann. Ferner sind die korrespondierenden Führungs- bzw. Zentrierelemente 52 und Führungsmittel 56 bevorzugt derart eingerichtet, dass der Verschluss 42 gegen ein Verdrehen relativ zum Gehäuse 6 des Sauggeräts 2 verhindert ist. Gleichzeitig können die Führungs- bzw. Zentrierelemente 52 auch als Rippen zum Abstützen des zweiten Verschlusselement 46 gegenüber der Wandung 41 der Öffnung 40 des Sauggutbehälters 8 dienen. Auch kann alternativ vorgesehen sein, dass sich die Funktionsmittel 56 auf Seiten der Wandung 41 der Öffnung 40 des Sauggutbehälters 8 gegen das zweite Verschlusselement 46 abstützen. Bevorzugt erstrecken sich die Funktionselemente aus Stabilitätsgründen bis zur hinteren Wandung des zweiten Verschlusselementes 46.

Figur 4 zeigt den Verschluss 42 aus Figur 3 in einer Vorderansicht. Gut zu erkennen ist die wesentlich verschiedene Formgebung des dichtenden ersten Verschlusselements 44 vom zweiten Verschlusselement 46 sowie die Beabstandung der Verschlusselemente 44, 46 voneinander derart, dass die Wandung der Öffnung des Sauggutbehälters 41 zwischen diesen aufgenommen werden kann. Aus Gründen der zuvor genannten Abstütz- oder Führungsfunktionen sind die jeweils paarweise angeordneten Rippen 50 und die Führungs- bzw. Zentrierelemente 52 nach innen hin entsprechend des runden Querschnitts der Wandung 41 der Öffnung 40 des Sauggutbehälters 8 angepasst. Die Führungs- bzw. Zentrierelemente 52 sind geometrisch breiter ausgeführt, als die Rippen 50. Die Breite ist insbesondere derart ausgelegt, dass die Führungs- bzw. Zentrierelemente 52 eine ausreichende Steifigkeit aufweisen und der Verschluss 42 gegen Verdrehen gesichert ist.

Auch können die Führungs- bzw. Zentrierelemente 52 korrespondierend mit den Führungsmitteln 56 auf der Wandung 41 der Öffnung 40 des Sauggutbehälters 8 so ausgebildet sein, dass eine Art Bajonett-Verschluss oder Schraubverschluss realisiert ist.

Eine Schnittansicht der zuvor beschriebenen Ausführungsform des Verschlusses 42 zeigt die Figur 5. Der Verschluss 42 ist einstückig ausgebildet. Das erste und zweite Verschlusselement 44, 46 haben eine gemeinsame Wandung auf der von der Öffnung 40 abgewandten Seite. Die gemeinsame Wandung hat eine konvexe Form, welche einen harmonischen, zur Designlinie des Sauggeräts 2 passenden Abschluss bildet. Auch wird über die konvexe Geometrie der zuvor beschriebene Abstellbereich des Verschlusses 42 erreicht.

Der obere Bereich der hinteren Wandung des zweiten Verschlusselementes 46 ist wulstförmig verdickt ausgebildet, derart, dass sich der Greifbereich des Verschlusses 42 beim Lösen vom Sauggerät 2 nicht verformt und ein problemloses Abziehen des Verschlusses 42 vom Sauggerät 2 möglich ist.

Beim ersten Verschlusselement 44 sind die einstückig mit diesem verbundenen, als Dichtringe ausgeführten Dichtelemente 58 sowie die Abfasung im der Öffnung 40 zugewandten Teil des Zylinders zu erkennen. Die Dichtelemente 58 können je nach Material alternativ auch auf das innere Verschlusselement 44 aufgesetzt oder angespritzt werden. Ferner ist eine der Rippen 50 zu erkennen, die sich bis zur hinteren Wandung des zweiten Verschlusselementes 46 durchgängig erstreckt.

Den Ausschnitt des hinteren Bereichs des Sauggeräts 2 mit abgezogenem Verschluss 42 illustriert Figur 6. Auf die untere Griffschale 70 ist die obere Gehäuseschale 64 aufgesetzt und mit dieser verschraubt. Die Wandung 41 der Öffnung 40 des Sauggutbehälters 8 bildet einen zylinderförmigen Mantel aus und sieht die bereits beschriebenen korrespondierend zu den Führungs- bzw. Zentrierelementen 52 ausgebildeten Funktionsmittel 56 vor. Auf der der Öffnung 40 abgewandten Seite befindet sich ein Flansch 54, der von seinen Außengeometrie der Außenkontur des Sauggeräts 2 folgt. In dem Flansch 54 sind Durchbrüche für das Verschrauben der oberen Gehäuseschale 64 vorgesehen. Die Anordnung des ersten Verschlusselements 44 zum zweiten Verschlusselement 46 ist derart ausgestaltet, dass die Wandung 41 der Öffnung 40 des Sauggutbehälters 8 bei Montage des Verschlusses 42 von dem Verschluss 42 aufgenommen ist und die Stirnseite des zweiten Verschlusselements 46 gegen den Flansch 54 stößt.

Die beschriebenen Ausführungsformen sehen ein inneres Abdichten der Öffnung 40 des Sauggutbehälters 8 durch das erste Verschlusselement 44 vor. Alternative Gestaltungen sind ebenfalls erfindungsgemäß umsetzbar, beispielsweise dass das erste Verschlusselement 44 über die Öffnung 40 des Sauggutbehälters 8 gestülpt ist. Die Beabstandung bietet in diesem Fall dann den entsprechenden Stoßschutz zur Vermeidung von Undichtigkeiten.

### Bezugszeichenliste:

- 2: Sauggerät
- 4: Saugdüse
- 5: Abziehlippen
- 6: Gehäuse
- 8: Sauggutbehälter
- 10: Saugaggregat
- 12: Abscheideeinrichtung

- 40: Öffnung des Sauggutbehälters
- 41: Wandung der Öffnung des Sauggutbehälters
- 42: Verschluss
- 44: erstes Verschlusselement
- 46: zweites Verschlusselement
- 48: Griff
- 50: Rippen
- 52: Führungs- bzw. Zentrierelemente
- 54: Flansch
- 56: Führungsmittel
- 58: Dichtelemente
- 60: Abziehlippe
- 62: Aufnahme für Saugdüse
- 64: obere Gehäuseschale
- 66: Lüftungsschlitze
- 68: Betätigungsknopf
- 70: Griffschale
- 72: Abstellfläche
- 74: Abstellelemente
- 76: Haltewulst des Verschlusses
- 78: gemeinsame Wandung

## Patentansprüche

1. Tragbares Sauggerät (2) mit einem in eine Saugdüse (4) mündenden Saugkanal und mit einem Gehäuse (6), einem Griff (48), einem Sauggutbehälter (8) mit einer Öffnung (40) und einem die Öffnung (40) verschließenden Verschluss (42), und einem Saugaggregat (10) zur Erzeugung einer Saugströmung, die einen an der Saugdüse (4) anliegenden Saugunterdruck bereitstellt, mit einer Abscheideeinrichtung (12), die die über die Saugdüse (4) angesaugte Saugströmung in eine aus dem Sauggerät (2) strömende Abluftströmung und in Sauggut in Form von Partikeln und/oder Fluidbestandteilen aufzuteilen vermag, wobei die abgeschiedenen Partikel oder Fluidbestandteile in dem Sauggutbehälter (8) gesammelt sind und durch Öffnen des Verschlusses (42) des Sauggutbehälters (8) entleert werden kann, **dadurch gekennzeichnet, dass** der Verschluss (42) aus zumindest einem ersten Verschlusselement (44) und einem zweiten Verschlusselement (46) gebildet ist, derart, dass das erste Verschlusselement (44) dazu eingerichtet ist, die Öffnung (40) des Sauggutbehälters (8) gegen Austritt von Sauggut abzudichten und das zweite Verschlusselement (46) außerhalb des ersten Verschlusselements (44) angeordnet ist und das zweite Verschlusselement (46) eingerichtet ist, eine Außenkontur des Gehäuses (6) des Sauggeräts (2) fortzuführen, wobei zumindest ein Teil des Sauggutbehälters (8) im Griff (48) angeordnet ist, wobei sich der Sauggutbehälter (8) bis zum distalen Ende des Griffs (48) erstreckt und der Verschluss (42) das distale Ende des Griffs (48) bildet.

2. Tragbares Sauggerät (2) nach Anspruch 1, **dadurch gekennzeichnet, dass** der Verschluss (42) einstückig ausgebildet ist.

3. Tragbares Sauggerät (2) nach einem der vorstehenden Ansprüche, **dadurch gekennzeichnet, dass** das zweite Verschlusselement (46) glockenartig um das erste Verschlusselement (44) angeordnet ist.

4. Tragbares Sauggerät (2) nach einem der vorstehenden Ansprüche, **dadurch gekennzeichnet, dass** das zweite Verschlusselement (46) von dem ersten Verschlusselement (44) beabstandet ist.

5. Tragbares Sauggerät (2) nach einem der vorstehenden Ansprüche, **dadurch gekennzeichnet, dass** die Öffnung des Sauggutbehälters (8) einen runden Querschnitt aufweist und das erste Verschlusselement (44) einen zur Öffnung (40) korrespondierenden runden Querschnitt aufweist.

6. Tragbares Sauggerät (2) nach einem der vorstehenden Ansprüche, **dadurch gekennzeichnet, dass** das zweite Verschlusselement (46) des Verschlusses (42) eine dreidimensionale, einen Teil der Außenkontur bestimmenden Abschnitt ausbildet, insbesondere ein kappenförmiges Element.

7. Tragbares Sauggerät (2) nach einem der vorstehenden Ansprüche, **dadurch gekennzeichnet, dass** der Verschluss (42) ein oder mehrere Funktionselemente, die mit im Bereich der Öffnung des Sauggutbehälters (8) korrespondierenden Gegenstücken zusammenwirken, aufweist, wobei die Funktionselemente insbesondere zwischen dem ersten Verschlusselement (44) und dem zweiten Verschlusselement (46) angeordnet sind.

8. Tragbares Sauggerät (2) nach Anspruch 7, **dadurch gekennzeichnet, dass** zumindest ein Teil der Funktionselemente als Rippen (50) ausgebildet sind, wobei die Rippen (50) derart eingerichtet sind, das zweite Verschlusselement (46) gegenüber dem ersten Verschlusselement (44) und/oder einer Wandung (41) der Öffnung des Sauggutbehälters (8) abzustützen.

9. Tragbares Sauggerät (2) nach einem der beiden vorstehenden Ansprüche,
**dadurch gekennzeichnet, dass** zumindest ein Teil der Funktionselemente als Verbindungselemente, insbesondere in Verbindung mit den korrespondierenden Gegenstücken im Bereich der Öffnung als Schraub- oder Bajonett-Verbindungselemente ausgebildet sind.

10. Tragbares Sauggerät (2) nach dem vorstehenden Anspruch, **dadurch gekennzeichnet, dass** ein Dichtelement (58) am ersten Verschlusselement (44) angeordnet ist, um die Öffnung (40) des Sauggutbehälters (8) gegen Austritt von Sauggut abzudichten, wobei das Dichtelement (58) insbesondere an das erste Verschlusselement (44) angespritzt ist.

11. Tragbares Sauggerät (2) nach einem der vorstehenden Ansprüche, **dadurch gekennzeichnet, dass** zumindest das zweite Verschlusselement (46) aus einem Weichmaterial gebildet ist, insbesondere aus einem gummielastischen Material.

12. Tragbares Sauggerät (2) nach einem der vorstehenden Ansprüche, **dadurch gekennzeichnet, dass** der Verschluss (42) im hinteren Bereich einen Haltewulst (76) aufweist.

## Claims

1. Portable vacuum cleaner (2) with a suction channel opening into a suction nozzle (4) and with a housing (6), a handle (48), a reservoir (8) for the suction material with an opening (40) and a closure (42) closing the opening (40), and a suction unit (10) for generating a suction flow which provides a suction vacuum applied to the suction nozzle (4), with a separating unit (12), which is capable of separating the suction flow drawn in via the suction nozzle (4) into an exhaust air flow flowing out of the suction cleaner (2) and into suction material in the form of particles and/or fluid particles, wherein the separated particles or fluid particles being collected in the reservoir for the suction material (8) and being capable of being emptied by opening the closure (42) of the reservoir for the suction material (8), **characterized in that** the closure (42) is consists at least of a first closure element (44) and a second closure element (46), in such a way that the first closure element (44) is arranged to seal the opening (40) of the reservoir for the suction material (8) against the escape of suction material and the second closure element (46) is arranged outside the first closure element (44), and the second closure element (46) has an outer contour which continues the contour of the housing (6) of the suction cleaner (2), wherein at least a part of the reservoir for the suction material (8) is arranged in the handle (48), wherein the reservoir for the suction material (8) extends to the distal end of the handle (48) and the closure (42) forms the distal end of the handle (48).

2. Portable vacuum cleaner (2) according to claim 1, **characterized in that** the closure (42) is embodied in one piece.

3. Portable vacuum cleaner (2) according to one of the preceding claims, **characterized in that** the second closure element (46) is arranged in a bell-shaped manner around the first closure element (44).

4. Portable vacuum cleaner (2) according to one of the preceding claims, **characterized in that** the second closure element (46) is spaced from the first closure element (44).

5. Portable vacuum cleaner (2) according to one of the preceding claims, **characterized in that** the opening of the reservoir for the suction material (8) has a round cross-section and the first closure element (44) has a round cross-section corresponding to the opening (40).

6. Portable vacuum cleaner (2) according to one of the preceding claims, **characterized in that** the second closure element (46) of the closure (42) forms a three-dimensional portion defining part of the outer contour, in particular a cap-shaped element.

7. Portable vacuum cleaner (2) according to one of the preceding claims, **characterized in that** the closure (42) comprises one or more functional elements cooperating with counterparts corresponding in the region of the opening of the reservoir for the suction material (8), the functional elements being arranged in particular between the first closure element (44) and the second closure element (46).

8. Portable vacuum cleaner (2) according to claim 7, **characterized in that** at least some of the functional elements are embodied as ribs (50), the ribs (50) being arranged to support the second closure element (46) relative to the first closure element (44) and/or a wall (41) of the opening of the reservoir for the suction material (8).

9. Portable vacuum cleaner (2) according to one of the two preceding claims, **characterized in that** at least some of the functional elements are embodied as connecting elements, in particular in connection with the corresponding counterparts in the region of the opening as screw or bayonet connecting elements.

10. Portable vacuum cleaner (2) according to the preceding claim, **characterized in that** a sealing element (58) is arranged on the first closure element (44) in order to seal the opening (40) of the reservoir for the suction material (8) against the escape of suction material, the sealing element (58) being in particular injection-molded onto the first closure element (44).

11. Portable vacuum cleaner (2) according to one of the preceding claims, **characterized in that** at least the second closure element (46) is formed from a soft material, in particular from a rubber-elastic material.

12. Portable vacuum cleaner (2) according to one of the preceding claims, **characterized in that** the closure (42) has a retaining bead (76) in the rear region.

## Revendications

1. Aspirateur portatif (2) avec un canal d'aspiration débouchant dans une buse d'aspiration (4) et avec un boîtier (6), une poignée (48), un récipient de matériau d'aspiration (8) avec une ouverture (40) et une fermeture (42) fermant l'ouverture (40), et une unité d'aspiration (10) pour générer un flux d'aspiration qui fournit une dépression appliquée à la buse d'aspiration (4), avec un dispositif de séparation (12), qui est en mesure de séparer le flux d'aspiration aspiré par l'intermédiaire de la buse d'aspiration (4) en un flux d'air d'échappement s'écoulant hors du dispositif d'aspiration (2) et en matériau d'aspiration sous forme de particules et/ou de constituants de fluide, les particules ou les constituants de fluide séparés étant collectés dans le récipient de matériau d'aspiration (8) et pouvant être vidés par l'ouverture de la fermeture (42) du récipient de matériau d'aspiration (8), **caractérisé en ce que** la fermeture (42) est formée d'au moins un premier élément de fermeture (44) et d'un second élément de fermeture (46), de telle sorte que le premier élément de fermeture (44) est conçu pour fermer hermétiquement l'ouverture (40) du récipient (8) pour matériau d'aspiration contre la fuite de matériau d'aspiration et le second élément de fermeture (46) est disposé à l'extérieur du premier élément de fermeture (44) et le second élément de fermeture (46) est disposé pour continuer le contour extérieur du boîtier du dispositif d'aspiration (2), dans lequel au moins une partie du récipient de matériau d'aspiration (8) est disposée dans la poignée (48), dans lequel le récipient de matériau d'aspiration (8) s'étend jusqu'à l'extrémité distale de la poignée (48) et la fermeture (42) forme l'extrémité distale de la poignée (48).

2. Aspirateur portatif (2) selon la revendication 1, **caractérisé en ce que** la fermeture (42) est formée d'une seule pièce.

3. Aspirateur portatif (2) selon l'une des revendications précédentes, **caractérisé en ce que** le deuxième élément de fermeture (46) est disposé en forme de cloche autour du premier élément de fermeture (44).

4. Aspirateur portatif (2) selon l'une des revendications précédentes, **caractérisé en ce que** le deuxième élément de fermeture (46) est espacé du premier élément de fermeture (44).

5. Aspirateur portatif (2) selon l'une des revendications précédentes, **caractérisé en ce que** l'ouverture du récipient (8) de la matière à aspirer présente une section ronde et le premier élément de fermeture (44) présente une section ronde correspondant à l'ouverture (40).

6. Aspirateur portatif (2) selon l'une des revendications précédentes, **caractérisé en ce que** le deuxième élément de fermeture (46) de la fermeture (42) forme une portion tridimensionnelle définissant une partie du contour extérieur, notamment un élément en forme de capuchon.

7. Aspirateur portatif (2) selon l'une des revendications précédentes, **caractérisé en ce que** la fermeture (42) comporte un ou plusieurs éléments fonctionnels qui coopèrent avec des contreparties correspondantes dans la zone de l'ouverture du récipient (8) pour la matière à aspirer, les éléments fonctionnels étant disposés notamment entre le premier élément de fermeture (44) et le deuxième élément de fermeture (46).

8. Aspirateur portatif (2) selon la revendication 7, **caractérisé en ce qu'**au moins une partie des éléments fonctionnels sont formés comme des nervures (50), les nervures (50) étant disposées de telle sorte qu'elles soutiennent le deuxième élément de fermeture (46) par rapport au premier élément de fermeture (44) et/ou une paroi (41) de l'ouverture du récipient (8) pour le matériau d'aspiration.

9. Aspirateur portatif (2) selon l'une des deux revendications précédentes, **caractérisé en ce qu'**au moins une partie des éléments fonctionnels sont conçus comme des éléments de liaison, en particulier en liaison avec les contreparties correspondantes dans la zone de l'ouverture comme des éléments de liaison à vis ou à baïonnette.

10. Aspirateur portatif (2) selon la revendication précédente, **caractérisé en ce qu'**un élément d'étanchéité (58) est disposé sur le premier élément de fermeture (44) afin d'étancher l'ouverture (40) du récipient de matière d'aspiration (8) contre la fuite de matière d'aspiration, l'élément d'étanchéité (58) étant en particulier moulé par injection sur le premier élément de fermeture (44).

11. Aspirateur portatif (2) selon l'une des revendications précédentes, **caractérisé en ce qu'**au moins le deuxième élément de fermeture (46) est formé d'un matériau souple, notamment d'un matériau élastique de type caoutchouc.

12. Aspirateur portatif (2) selon l'une des revendications précédentes, **caractérisé en ce que** la fermeture (42) comporte un bourrelet de retenue (76) dans la zone arrière.
